# FASCICULE DE BREVET EUROPEEN

(11) **EP 2 603 922 B1**
(45) Date de publication et mention de la délivrance du brevet: **06.05.2015**
(21) Numéro de dépôt: 11754707.5
(22) Date de dépôt: 20.07.2011
(51) Int. Cl.: H01H 3/26

(54) **PROCEDE ET DISPOSITIF DE CONTROLE D'UNE MANOEUVRE D'UN ORGANE MOBILE D'UN SECTIONNEUR**
VERFAHREN UND VORRICHTUNG ZUR STEUERUNG DER BEWEGUNG EINES BEWEGLICHEN TEILS EINES TRENNSCHALTERS
METHOD AND DEVICE FOR CONTROLLING THE MOVEMENT OF A MOVABLE MEMBER OF A DISCONNECTING SWITCH

(30) Priorité: 11.08.2010 FR 1056554
(43) Date de publication de la demande: 19.06.2013
(73) Titulaire: SOCIETE DAUPHINOISE DE CONSTRUCTIONS ELECTRO-MECANIQUES, 38450 Vif (FR)
(72) Inventeur: GUILLON, Franck, F-38000 Grenoble (FR)
(74) Mandataire: Palix, Stéphane
(86) Numéro de dépôt international: PCT/FR2011/051745
(87) Numéro de publication internationale: WO 2012/020187

(56) Documents cités:
- EP-A1- 2 197 011
- DE-C1- 19 617 260
- FR-A1- 2 904 469

## Description

### Domaine technique

L'invention se rapporte au domaine des dispositifs de commande de sectionneurs à haute ou moyenne tension, et concerne plus particulièrement un procédé et un dispositif de contrôle de la manoeuvre d'ouverture et de fermeture de ces sectionneurs.

### Etat de la technique antérieure

Un sectionneur est un appareil électrique muni notamment d'un ou de plusieurs organes mobiles qui, placés en position ouverte, permettent d'isoler électriquement une section de ligne d'un réseau électrique, en vue par exemple d'une intervention humaine en toute sécurité sur cette section de ligne isolée.

De façon générale, le sectionneur est couplé à un dispositif de commande apte à actionner les organes mobiles en fonction des ordres de manoeuvre reçus. Plus précisément, le sens du mouvement d'un organe mobile est déterminé par la configuration d'un circuit d'alimentation d'un moteur piloté par une unité de commande. Des exemples de dispositifs de commande sont détaillés dans les documents FR 2 931 995 et FR 2 904 469 du Déposant.

Ainsi, l'alimentation du moteur pendant une durée suffisante permet d'assurer le déplacement des organes mobiles pour provoquer soit l'ouverture, soit la fermeture du sectionneur. Par ailleurs, le sectionneur n'ayant aucun pouvoir de coupure, l'équipement électrique en aval du réseau électrique doit être impérativement arrêté avant la manoeuvre d'ouverture du sectionneur pour éviter une ouverture en charge du sectionneur, l'apparition d'arc électrique due à l'ouverture en charge pouvant occasionner des dommages. De même, pour des raisons évidentes de sécurité, il est absolument impératif que le sectionneur ne se referme pas de manière inopinée.

Il est donc nécessaire de s'assurer de la manoeuvre d'ouverture et de fermeture du sectionneur, et notamment de s'assurer qu'il n'existe aucune rupture de liaison entre le dispositif de commande et le sectionneur.

Dans ce contexte, la présente invention a pour but de proposer une solution à moindre coût et facile à mettre en oeuvre pour augmenter la sécurité des personnes devant intervenir sur une section de ligne isolée.

### Exposé de l'invention

L'invention propose notamment une solution permettant de surveiller et de détecter un défaut de liaison, tel qu'une rupture de liaison, entre le dispositif de commande électrique et le sectionneur.

La solution de l'invention consiste notamment à surveiller l'évolution du couple de manoeuvre de l'organe mobile, ou de l'effort fourni par le moteur pour manoeuvrer l'organe mobile, durant la manoeuvre d'ouverture ou de fermeture du sectionneur.

L'invention a ainsi pour objet un procédé de contrôle d'une manoeuvre d'au moins un organe mobile d'un sectionneur, l'organe étant mis en mouvement par un mécanisme de transmission entraîné par un moteur électrique alimenté par un circuit d'alimentation piloté par une unité de commande en fonction d'un ordre de manoeuvre.

Selon l'invention, le procédé de contrôle comprend au moins :
- la mesure de la position angulaire instantanée d'un des éléments constituant le mécanisme de transmission par rapport à une position angulaire de référence ;
- la mesure de la puissance électrique instantanée fournie au moteur ;
- la comparaison, pour chaque position angulaire instantanée, de ladite puissance instantanée mesurée par rapport à une puissance électrique de référence fonction de ladite position angulaire instantanée mesurée ; et
- la génération d'un signal d'indication de défaut lorsque ladite puissance instantanée mesurée diffère de ladite puissance de référence d'au moins une valeur prédéterminée, cette comparaison se faisant avantageusement en prenant en compte un intervalle de tolérance également prédéterminé.

En d'autres termes, la surveillance de l'évolution du couple de manoeuvre est notamment réalisée par l'acquisition, durant la manoeuvre, de valeurs telles que la position angulaire instantanée d'un des éléments constituant le système de transmission et la puissance instantanée correspondante fournie au moteur, la position angulaire instantanée mesurée étant notamment représentative de la position instantanée de l'organe mobile du sectionneur.

La mesure de ces valeurs permet notamment de connaître l'évolution du couple de manoeuvre ou du couple fourni par le moteur en temps réel, et de détecter d'éventuels défauts de liaison existant entre le dispositif de commande et le sectionneur.

Par exemple, il est possible d'établir une table de valeurs ou une courbe de référence représentative de l'évolution du couple de manoeuvre ou du couple fourni par le moteur, la table de valeurs ou la courbe de référence donnant par exemple la puissance fournie par le moteur en fonction de la position angulaire de l'élément du système de transmission dans un fonctionnement sans défaut. En comparant simultanément et en temps réel la puissance instantanée mesurée et la puissance de référence donnée par la table ou la courbe de référence pour la position angulaire mesurée, il est possible de détecter des défauts de fonctionnement.

Par exemple, dans le cas de l'utilisation d'une courbe de référence, l'existence d'un défaut entre le dispositif de commande et l'organe mobile du sectionneur lors de la manoeuvre peut se traduire par la localisation de points de fonctionnement dans une zone située au-dessous ou au-dessus de la courbe de référence, chacun des points de fonctionnement étant défini par la position angulaire instantanée mesurée et la puissance instantanée mesurée correspondante.

Dans le cas particulier où le point de fonctionnement est localisé dans la zone située au-dessous de la courbe de référence, il peut s'agir d'un défaut lié à un fonctionnement en sous-couple, ou pouvant résulter d'une rupture de liaison électrique ou mécanique entre le dispositif de commande et le sectionneur.

Dans le cas particulier où le point de fonctionnement est localisé dans la zone située au-dessus de la courbe de référence, il peut s'agir d'un défaut lié à un fonctionnement en sur-couple pouvant résulter d'un blocage de la transmission mécanique du couple moteur à l'organe mobile du sectionneur.

En outre, lorsqu'un fonctionnement en sous-couple ou en sur-couple est détecté, il est possible de prévoir un mécanisme d'alerte de défaut de fonctionnement qui peut être combiné à un mécanisme d'ajustement du couple moteur pour remédier au défaut de fonctionnement.

Par exemple, la zone située au-dessus de la courbe de référence et correspondant à un fonctionnement en sur-couple est telle que pour une valeur donnée de la position angulaire, la valeur de la puissance instantanée correspondante est supérieure de 50% à la valeur de la puissance de référence correspondante donnée par la courbe de référence.

Par exemple, la zone située au-dessous de la courbe de référence et correspondant à un fonctionnement en sous-couple est telle que pour une valeur donnée de la position angulaire, la valeur de la puissance instantanée correspondante est inférieure de 15% à la valeur de la puissance de référence correspondante donnée par la courbe de référence.

Par exemple, la zone située au-dessous de la courbe de référence pouvant correspondre à une rupture de liaison entre le dispositif de commande et le sectionneur est telle que pour une valeur donnée de la position angulaire, la valeur de la puissance instantanée correspondante est inférieure de 20% à la valeur de la puissance correspondante donnée par la courbe de référence.

Avantageusement, la mesure de la puissance instantanée comprend la mesure du courant moteur et la mesure de la tension du moteur, ou l'un de ces deux valeurs, lorsque l'autre est connue, par exemple car elle est constante.

De préférence, le procédé comprend en outre la génération d'un signal d'indication de fonctionnement en sur-couple lorsque la puissance instantanée mesurée est supérieure à la puissance de référence correspondante pour ladite position angulaire instantanée mesurée.

Le procédé de contrôle peut en outre comprendre la génération d'un signal d'indication de fonctionnement en sous-couple lorsque la puissance instantanée mesurée est inférieure à la puissance de référence correspondante pour ladite position angulaire instantanée mesurée.

Par exemple, la mesure de la position angulaire peut comprendre la mesure d'une valeur ohmique instantanée représentative de la position angulaire de l'élément du mécanisme de transmission par rapport à une position de référence correspondant à l'ouverture ou à la fermeture du sectionneur.

L'invention a également pour objet un dispositif de contrôle d'une manoeuvre d'au moins un organe mobile d'un sectionneur pour l'ouverture ou la fermeture du sectionneur, cet organe étant mis en mouvement par un mécanisme de transmission entraîné par un moteur électrique alimenté par un circuit d'alimentation piloté par une unité de commande en fonction d'un ordre de manoeuvre.

Le dispositif de contrôle comprend au moins :
- un module de mesure de la position angulaire instantanée d'un des éléments constituant le mécanisme de transmission par rapport à une position angulaire de référence ;
- un module de mesure de la puissance électrique instantanée fournie par le moteur pour différentes position angulaire instantanée mesurée dudit élément ; et
- une unité de calcul apte à comparer, pour chaque position angulaire, la puissance instantanée mesurée par rapport à une puissance électrique de référence fonction de ladite position angulaire instantanée mesurée, et à générer un signal d'indication de défaut lorsque ladite puissance instantanée mesurée diffère de ladite puissance de référence d'au moins une valeur prédéterminée dans un intervalle de tolérance également prédéterminé.

Avantageusement, le module de mesure de la puissance instantanée peut comprendre une unité de mesure du courant moteur et une unité de mesure de la tension du moteur.

De préférence, le module de mesure de la position angulaire instantanée comprend capteur de position angulaire destiné à être couplé à un arbre rotatif constituant un des éléments du système de transmission, et apte à générer un signal électrique représentatif de la position angulaire instantanée de l'arbre rotatif. En pratique, divers types de capteurs peuvent être employés, et en particulier des potentiomètres rotatifs, mais également des capteurs à effet Hall, des capteurs magnéto-résistifs, ou des capteurs optoélectroniques.

L'invention a également pour objet un dispositif de commande de manoeuvre d'au moins un organe mobile d'un sectionneur destinée à l'ouverture ou à la fermeture dudit sectionneur, ledit dispositif de commande comprenant au moins un moteur électrique alimenté par un circuit d'alimentation piloté par une unité de commande en fonction d'un ordre de manoeuvre, ledit moteur étant apte à mettre l'organe en mouvement par l'intermédiaire d'un système de transmission. Le dispositif de commande peut en outre comprendre le dispositif de contrôle décrit ci-dessus.

### Brève description des dessins

D'autres caractéristiques et avantages de l'invention ressortiront clairement de la description qui en est faite ci-après, à titre indicatif et nullement limitatif, en référence aux figures annexées, dans lesquelles :
- la figure 1 est une représentation schématique du dispositif de commande du sectionneur intégrant le dispositif de contrôle de manoeuvre selon un mode de réalisation de l'invention ;
- la figure 2 est une représentation schématique de la courbe de référence ainsi que des zones de sous couple et de sur couple selon un mode de réalisation de l'invention ; et
- la figure 3 est une représentation schématique de la courbe de référence et des courbes de tolérance haute et basse selon un autre mode de réalisation de l'invention.

### Exposé détaillé d'un mode de réalisation particulier

En référence à la figure 1, un dispositif de commande 1 est configuré de manière à manoeuvrer un organe mobile d'un sectionneur 2, en vue de son ouverture ou de sa fermeture.

Le dispositif de commande **1** comprend un mécanisme de transmission formé notamment d'un arbre rotatif **3** couplé à l'organe mobile du sectionneur **2** et entrainé par un moteur **5** électrique via un étage de réduction **4.** Une unité de commande **7** pilote un circuit d'alimentation **6** du moteur **5** en fonction de l'ordre de manoeuvre reçu de manière à faire tourner le moteur **5** dans un sens ou dans un autre.

Or, lors de la manoeuvre d'un sectionneur en vue de son ouverture ou de sa fermeture, la forme de l'évolution du couple de manoeuvre de l'organe mobile reste sensiblement identique à chaque utilisation, et ce, sur plusieurs années. Il est donc possible de tracer une courbe de référence ou d'établir une table de valeurs représentative de l'évolution du couple de manoeuvre de l'organe dans un fonctionnement sans défaut, et de comparer l'évolution de ce couple de manoeuvre au cours de la manoeuvre, pour détecter l'existence d'un éventuel défaut de fonctionnement ou de liaison électrique entre le dispositif de commande et le sectionneur. La courbe de référence ou la table de valeurs peut par exemple être déterminée au début de l'installation du système sectionneur et dispositif de commande.

Par conséquent, afin de surveiller la liaison entre le dispositif de commande **1** et le sectionneur **2,** on met en place un dispositif de contrôle de la manoeuvre de l'organe mobile.

Ce dispositif de contrôle peut être intégré dans le dispositif de commande **1** et comprend notamment :
- un module de mesure de la position angulaire **θ** instantanée de l'arbre représentative de la position de l'organe mobile par rapport à une position angulaire de référence ;
- un module de mesure de la puissance **P** instantanée fournie par le moteur **5** pour déplacer l'organe à cette position angulaire θ instantanée, cette mesure de la puissance **P** instantanée pouvant résulter de la mesure du courant **I** et de la tension **U** du moteur **5 ;** et
- une unité de calcul apte à comparer la puissance **P** instantanée mesurée par rapport à une puissance électrique de référence **P_{ref}(θ)** fonction de la position angulaire θ instantanée ainsi mesurée, et à générer un signal d'indication de défaut lorsque cette puissance instantanée mesurée diffère de cette puissance de référence. Par exemple, la puissance de référence **P_{ref}(θ)** peut être donnée par une table de valeurs ou une courbe de référence **C_{ref}** (figure 2) représentative de l'évolution de la puissance fournie par le moteur en fonction de la position angulaire mesurée dans un mode de fonctionnement particulier, par exemple sans défaut.

En référence à la figure 2, dans le cas de l'utilisation de la courbe de référence, lorsque des points de fonctionnement, définis chacun par une position angulaire instantanée mesurée et une puissance instantanée mesurée correspondante, sont localisés dans une zone au-dessous ou au-dessus de la courbe de référence **C_{ref},** cela peut signifier qu'il existe un défaut de fonctionnement.

Par exemple le module de mesure de la position angulaire peut être un potentiomètre **8** rotatif couplé à l'arbre **3** de manière à générer une valeur ohmique **R** instantanée représentative de la position angulaire θ instantanée de l'arbre par rapport à une position de référence.

Le module de mesure peut être intégré dans l'unité de commande 7, qui de ce fait assure à la fois la commande du moteur et la surveillance du couple. Toutefois, l'invention couvre aussi les variantes dans lesquelles ce deux fonctions sont réalisées par des sous-ensembles distincts. De ce fait, comme illustré sur la figure 1, l'unité de commande **7** reçoit la valeur ohmique **R** instantanée générée par le potentiomètre **8** rotatif via les connexions électriques **9,** et détermine, à partir de cette valeur ohmique **R,** la position angulaire **θ** instantanée de l'arbre **3.**

L'unité de calcul peut également être intégrée dans l'unité de commande **7.** De ce fait, comme illustré sur la figure 1, l'unité de commande **7** reçoit la valeur du courant **I** moteur mesurée via une connexion électrique **10,** ainsi que la valeur de la tension **U** du moteur mesurée via une autre connexion électrique **11.** L'unité de commande **7** détermine, à partir de ces valeurs de courant **I** et de tension **U** mesurées, la puissance **P** instantanée fournie au moteur **5** par le circuit d'alimentation **6** pour positionner l'organe mobile dans la position angulaire θ instantanée.

En d'autres termes, outre la gestion du sens de rotation du moteur **5** et la détection de fin de course de l'organe mobile, l'unité de commande **7** détermine la puissance **P** instantanée fournie au moteur **5** (et donc l'effort fourni pour manoeuvrer le sectionneur **2)** ainsi que la position angulaire **θ** instantanée représentative de la position de l'organe mobile durant la manoeuvre, et compare ce point de fonctionnement ainsi déterminé à la courbe de référence **C_{ref},** cette courbe de référence **C_{ref}** pouvant être stockée dans l'unité de commande **7.**

Ainsi, lors d'une manoeuvre du sectionneur **2,** l'unité de commande **7** réalise le procédé de contrôle qui comprend notamment :
- la mesure de la position angulaire **θ** instantanée de l'arbre **3** par rapport à la position angulaire de référence, par exemple par mesure de la valeur ohmique **R** instantanée représentative de la position angulaire θ de l'arbre **3** par rapport à la position de référence ;
- la mesure de la puissance **P** instantanée correspondante fournie au moteur, par exemple par mesure du courant I et de la tension **U** du moteur **5 ;** et
- la comparaison de la puissance **P** instantanée mesurée par rapport à la puissance électrique de référence **P_{ref}(θ)** correspondante, pour la position angulaire instantanée ainsi mesurée ; et
- la génération d'un signal d'indication de défaut de fonctionnement lorsque la puissance instantanée mesurée diffère de la puissance de référence, par exemple d'au moins 20%.

Par exemple, dans le cas de l'utilisation de la courbe de référence, lorsque le point de fonctionnement, défini par la puissance instantanée mesurée et la position angulaire instantanée correspondante, est localisé dans une première zone **Z1** (figure 2) située au-dessus de la courbe de référence **C_{ref},** il peut s'agir d'un défaut lié à un fonctionnement en sur-couple, et de ce fait, il est possible de prévoir un ajustement de la puissance moteur. Cette première zone **Z1** peut être telle que pour une valeur donnée de la position angulaire θ, la valeur de la puissance **P** instantanée correspondante est supérieure de 50% à la valeur de la puissance de référence correspondante donnée par la courbe de référence **C_{ref}** pour la même valeur de la position angulaire θ.

A l'inverse, lorsque le point de fonctionnement est localisé dans une deuxième zone **Z2** (figure 2) située au-dessous de la courbe de référence **C_{ref},** il peut s'agir d'un défaut lié à un fonctionnement en sous-couple, et de ce fait, il est possible de prévoir un ajustement de la puissance moteur. Par exemple, la deuxième zone **Z2** est telle que pour une valeur donnée de la position angulaire θ, la valeur de la puissance **P** instantanée correspondante est inférieure de 15 % à la valeur de la puissance **P** correspondante donnée par la courbe de référence **C_{ref}** pour la même valeur de la position angulaire θ.

Par exemple, lorsque le point de fonctionnement est localisé dans une troisième zone **Z3** (figure 2) située au-dessous de la courbe de référence **C_{ref},** il peut s'agir d'un défaut lié à une rupture de liaison, cette troisième zone **Z3** étant telle que pour une valeur donnée de la position angulaire θ, la valeur de la puissance **P** instantanée correspondante est négligeable par rapport à la puissance nécessaire pour manoeuvrer le sectionneur, par exemple inférieure à 20% à la valeur de la puissance correspondante donnée par la courbe de référence pour la même valeur de la position angulaire.

En pratique, on peut par exemple tracer, à partir de la courbe de référence **C_{ref},** des courbes de limite haute **Cₕ** et de limite basse **C_{b}** de manière à borner la courbe de référence **C_{ref},** comme illustré sur la figure 3. La zone de sur-couple **Z1** est notamment définie par la zone située au-dessus de la courbe haute **Cₕ**, et la zone de sous-couple **Z2** est définie par la zone au-dessous de la courbe basse **C_{b}**. La zone située entre les deux courbes haute **Cₕ** et basse **C_{b}** définit une zone de fonctionnement acceptable. Ainsi, tout point de fonctionnement se situant en dehors de cette zone de fonctionnement acceptable entraîne de préférence la génération d'un signal d'indication de défaut.

En d'autres termes, les courbes haute et basse forment une enveloppe de la courbe de référence. Par exemple, la courbe basse **C_{b}** peut être obtenue par transformation de la courbe de référence **C_{ref},** permettant de garder la courbe basse à distance et sous la courbe de référence. Par exemple, cette courbe basse **C_{b}** peut être obtenue en traçant l'enveloppe inférieure donnée par des cercles d'un premier rayon et centré sur les points de la courbe de référence. De même, la courbe haute **C_{b}** peut être obtenue par transformation de la courbe de référence **C_{ref},** permettant de garder la courbe haute à distance et au-dessus de la courbe de référence. Par exemple, cette courbe haute **Cₕ** peut être obtenue en traçant l'enveloppe supérieure donnée par des cercles d'un deuxième rayon et centré sur les points de la courbe de référence. Le deuxième rayon est de préférence supérieur au premier rayon.

Par exemple, les courbes hautes **Cₕ** et basses **C_{b}** peuvent également être obtenues par application, aux points de la courbe de référence **C_{ref},** d'un gain de sorte que les courbes haute et basse sont en décalage dans l'axe des puissances par rapport à la courbe de référence, et d'un offset positif ou négatif selon le sens de variation de la courbe **C_{ref},** de sorte que les courbes haute et basse sont en décalage dans l'axe des positions angulaires par rapport à la courbe de référence.

En outre, la courbe de référence **C_{ref}** présentant des zones stables correspondant à une évolution stable du couple et des zones transitoires pour lesquels le couple augmente ou chute brusquement, il est possible d'appliquer des corrections au niveau de ces zones transitoires de manière à dissocier clairement les courbes haute et basse de la courbe de référence au niveau de ces zones transitoires.

Ainsi, le contrôle du couple de manoeuvre du sectionneur en temps réel permet de détecter un fonctionnement en sous-couple ou en sur-couple, mais également une rupture de liaison entre le dispositif de commande et le sectionneur.

Par ailleurs, l'invention présente également l'avantage que l'information angulaire permet de redonder l'information des capteurs (contacts) de fins de course couramment utilisés dans les systèmes sectionneurs, et donc d'améliorer la sécurité. De plus, la courbe mesurée P(θ) et son interprétation par l'unité de calcul permet en outre dans de nombreux cas de renseigner sur la nature d'un éventuel défaut ou d'anticiper un défaut et de planifier des interventions de maintenance préventive.

## Revendications

1. Procédé de contrôle d'une manoeuvre d'au moins un organe mobile d'un sectionneur (2), l'organe étant mis en mouvement par un mécanisme de transmission entraîné par un moteur (5) électrique alimenté par un circuit d'alimentation (6) piloté par une unité de commande (7) en fonction d'un ordre de manoeuvre,
***caractérisé* en ce qu'**il comprend au moins :
- la mesure de la position angulaire (θ) instantanée d'un des éléments constituant ledit mécanisme de transmission par rapport à une position angulaire de référence ;
- la mesure de la puissance (P) électrique instantanée ;
- la comparaison, pour chaque position angulaire, de ladite puissance (P) instantanée mesurée par rapport à une puissance électrique de référence (Pref(θ)) fonction de ladite position angulaire instantanée (θ) mesurée ; et
- la génération d'un signal d'indication de défaut lorsque ladite puissance (P) instantanée mesurée diffère de ladite puissance de référence (Pref(θ)) d'au moins une valeur prédéterminée.

2. Procédé de contrôle selon la revendication 1, ***caractérisé* en ce que** la mesure de la puissance (P) instantanée comprend la mesure du courant (I) moteur et la mesure de la tension (U) du moteur.

3. Procédé de contrôle selon l'une des revendications 1 ou 2, ***caractérisé* en ce qu'**il comprend en outre la génération d'un signal d'indication de fonctionnement en sur-couple lorsque la puissance (P) instantanée mesurée est supérieure à la puissance de référence correspondante pour ladite position angulaire (θ) instantanée mesurée.

4. Procédé de contrôle selon l'une des revendications 1 à 3, ***caractérisé* en ce qu'**il comprend en outre la génération d'un signal d'indication de fonctionnement en sous-couple lorsque la puissance (P) instantanée mesurée est inférieure à la puissance de référence correspondante pour ladite position angulaire (θ) instantanée mesurée.

5. Procédé de contrôle selon l'une des revendications 1 à 4, ***caractérisé* en ce que** la mesure de la position angulaire comprend la mesure d'une valeur ohmique (R) instantanée représentative de la position angulaire (θ) dudit élément du mécanisme de transmission par rapport à une position de référence correspondant à l'ouverture ou à la fermeture du sectionneur (2).

6. Dispositif de contrôle d'une manoeuvre d'au moins un organe mobile d'un sectionneur (2) pour l'ouverture ou la fermeture du sectionneur (2), cet organe étant mis en mouvement par un mécanisme de transmission entraîné par un moteur (5) électrique alimenté par un circuit d'alimentation (6) piloté par une unité de commande (7) en fonction d'un ordre de manoeuvre,
***caractérisé* en ce qu'**il comprend au moins :
- un module de mesure de la position angulaire (θ) instantanée d'un des éléments du mécanisme de transmission par rapport à une position angulaire de référence ;
- un module de mesure de la puissance (P) électrique instantanée fournie par le moteur (5) pour différentes positions angulaires (θ) instantanées dudit élément ; et
- une unité de calcul apte à comparer, pour chaque position angulaire instantanée, la puissance (P) instantanée mesurée par rapport à une puissance électrique de référence (Pref(θ)) correspondante fonction de ladite position angulaire instantanée (θ) mesurée, et à générer un signal d'indication de défaut lorsque ladite puissance (P) instantanée mesurée diffère de ladite puissance de référence (Pref(θ)) d'au moins une valeur prédéterminée.

7. Dispositif de contrôle selon la revendication 6, ***caractérisé* en ce que** le module de mesure de la puissance (P) instantanée comprend une unité de mesure du courant (I) moteur et une unité de mesure de la tension (U) du moteur.

8. Dispositif de contrôle selon l'une des revendications 6 à 7, ***caractérisé* en ce que** le module de mesure de la position angulaire (θ) instantanée comprend un potentiomètre (8) rotatif destiné à être couplé à un arbre (3) rotatif constituant un des éléments du système de transmission, et apte à générer une valeur ohmique (R) instantanée représentative de ladite position angulaire (θ) instantanée.

9. Dispositif de commande (1) de manoeuvre d'au moins un organe mobile d'un sectionneur (2) destinée à l'ouverture ou à la fermeture dudit sectionneur (2), ledit dispositif de commande (1) comprenant au moins un moteur (5) électrique alimenté par un circuit d'alimentation (6) piloté par une unité de commande (7) en fonction d'un ordre de manoeuvre, ledit moteur (5) étant apte à mettre l'organe en mouvement par l'intermédiaire d'un arbre (3) rotatif, ***caractérisé* en ce que** le dispositif de commande (1) comprend en outre le dispositif de contrôle selon l'une des revendications 6 à 8.

## Patentansprüche

1. Überprüfungsverfahren für eine Betätigung mindestens eines beweglichen Teils eines Trennschalters (2), wobei das Teil durch einen Transmissionsmechanismus in Bewegung versetzt wird, der von einem Elektromotor (5) angetrieben wird, der über einen Versorgungskreis (6) versorgt wird, der von einer Steuereinheit (7) in Abhängigkeit von einem Betätigungsbefehl angesteuert wird,
**dadurch gekennzeichnet, dass** es mindestens umfasst:
- Messen der aktuellen Winkelstellung (θ) eines der den Transmissionsmechanismus bildenden Elemente in Bezug auf eine Referenzwinkelstellung;
- Messen der aktuellen elektrischen Leistung (P);
- Vergleichen, für jede Winkelstellung, der gemessenen aktuellen Leistung (P) in Bezug auf eine elektrische Referenzleistung (Pref(θ)), die von der gemessenen aktuellen Winkelstellung (θ) abhängt; und
- Erzeugen eines Fehlerangabesignals, wenn die gemessene aktuelle Leistung (P) von der Referenzleistung (Pref(θ)) um mindestens einen vorbestimmten Wert abweicht.

2. Überprüfungsverfahren nach Anspruch 1, **dadurch gekennzeichnet, dass** das Messen der aktuellen Leistung (P) das Messen des Motorstroms (I) und das Messen der Spannung (U) des Motors umfasst.

3. Überprüfungsverfahren nach Anspruch 1 oder 2, **dadurch gekennzeichnet, dass** es darüber hinaus das Erzeugen eines Überkopplungsbetriebsangabesignals umfasst, wenn die gemessene aktuelle Leistung (P) höher ist als die entsprechende Referenzleistung für die gemessene aktuelle Winkelstellung (θ).

4. Überprüfungsverfahren nach einem der Ansprüche 1 bis 3, **dadurch gekennzeichnet, dass** es darüber hinaus das Erzeugen eines Unterkopplungsbetriebsangabesignals umfasst, wenn die gemessene aktuelle Leistung (P) niedriger ist als die entsprechende Referenzleistung für die gemessene aktuelle Winkelstellung (θ).

5. Überprüfungsverfahren nach einem der Ansprüche 1 bis 4, **dadurch gekennzeichnet, dass** das Messen der Winkelstellung das Messen eines aktuellen ohmschen Werts (R), der für die Winkelstellung (θ) des Elements des Transmissionsmechanismus repräsentativ ist, in Bezug auf eine Referenzstellung umfasst, die dem Öffnen oder dem Schließen des Trennschalters (2) entspricht.

6. Überprüfungsvorrichtung für eine Betätigung mindestens eines beweglichen Teils eines Trennschalters (2) zum Öffnen oder Schließen des Trennschalters (2), wobei dieses Teil durch einen Transmissionsmechanismus in Bewegung versetzt wird, der von einem Elektromotor (5) angetrieben wird, der über einen Versorgungskreis (6) versorgt wird, der von einer Steuereinheit (7) in Abhängigkeit von einem Betätigungsbefehl angesteuert wird,
**dadurch gekennzeichnet, dass** sie mindestens umfasst:
- ein Modul zum Messen der aktuellen Winkelstellung (θ) eines der den Transmissionsmechanismus bildenden Elemente in Bezug auf eine Referenzwinkelstellung;
- ein Modul zum Messen der aktuellen elektrischen Leistung (P), die vom Motor (5) für verschiedene aktuelle Winkelstellungen (θ) des Elements bereitgestellt wird; und
- eine Recheneinheit, die in der Lage ist, für jede aktuelle Winkelstellung, die gemessene aktuelle Leistung (P) in Bezug auf eine elektrische Referenzleistung (Pref(θ)), die von der gemessenen aktuellen Winkelstellung (θ) abhängt, zu vergleichen und ein Fehlerangabesignal zu erzeugen, wenn die gemessene aktuelle Leistung (P) von der Referenzleistung (Pref(θ)) um mindestens einen vorbestimmten Wert abweicht.

7. Überprüfungsvorrichtung nach Anspruch 6, **dadurch gekennzeichnet, dass** das Modul zum Messen der aktuellen Leistung (P) eine Messeinheit für den Motorstrom (I) und eine Messeinheit für die Spannung (U) des Motors umfasst.

8. Überprüfungsvorrichtung nach einem der Ansprüche 6 bis 7, **dadurch gekennzeichnet, dass** das Modul zum Messen der aktuellen Winkelstellung (θ) ein Drehpotentiometer (8) umfasst, das dazu bestimmt ist, an eine Drehwelle (3) angeschlossen zu werden, die eines der Elemente des Transmissionssystems bildet, und in der Lage ist, einen aktuellen ohmschen Wert (R) zu erzeugen, der für die aktuelle Winkelstellung (θ) repräsentativ ist.

9. Steuervorrichtung (1) zur Betätigung mindestens eines beweglichen Teils eines Trennschalters (2), die zum Öffnen oder Schließen des Trennschalters (2) bestimmt ist, wobei die Steuervorrichtung (1) mindestens einen Elektromotor (5) umfasst, der über einen Versorgungskreis (6) versorgt wird, der von einer Steuereinheit (7) in Abhängigkeit von einem Betätigungsbefehl angesteuert wird, wobei der Motor (5) in der Lage ist, das Teil mittels einer Drehwelle (3) in Bewegung zu versetzen, **dadurch gekennzeichnet, dass** die Steuervorrichtung (1) darüber hinaus die Überprüfungsvorrichtung nach einem der Ansprüche 6 bis 8 umfasst.

## Claims

1. A method for controlling the movement of at least one movable part of a disconnecting switch (2), with the part being moved by a transmission mechanism that is driven by an electric motor (5) powered by a supply circuit (6) controlled by a control unit (7) in accordance with a switching order.
This method is ***characterised* in that** it includes at least the following:
- the measurement of the instantaneous angular position (θ) of one of the components of the aforementioned transmission mechanism with respect to a reference angular position;
- the measurement of the instantaneous electric power (P);
- the comparison, for each angular position, of the measured instantaneous power (P) with respect to a reference electric power (Pref(θ)), which is a function of the measured instantaneous angular position; and
- the generation of a fault indication signal when the measured instantaneous power (P) differs from the aforementioned reference power (Pref(θ)) by at least a predetermined value.

2. A control method according to claim 1, ***characterised* in that** the measurement of the instantaneous power (P) includes the measurement of the motor current (I) and the measurement of the motor voltage (U).

3. A control method according to one of claims 1 and 2, ***characterised* in that** it also includes the generation of an over-torque operation signal when the measured instantaneous power (P) is greater than the corresponding reference power for the measured instantaneous angular position (θ).

4. A control method according to one of claims 1 to 3, ***characterised* in that** it also includes the generation of an under-torque operation signal when the measured instantaneous power (P) is less than the corresponding reference power for the measured instantaneous angular position (θ).

5. A control method according to one of claims 1 to 4, ***characterised* in that** the measurement of the angular position includes the measurement of an instantaneous resistance value (R) that is representative of the angular position (θ) of the aforementioned component of the transmission mechanism with respect to a reference position corresponding to the opening or closing of the disconnecting switch (2).

6. A device for controlling the movement of at least one movable part of a disconnecting switch (2) in order to open or close the disconnecting switch (2), with this part being moved by a transmission mechanism that is driven by an electric motor (5) powered by a supply circuit (6) controlled by a control unit (7) in accordance with a switching order.
This device is ***characterised* in that** it includes at least the following:
- a module for measuring the instantaneous angular position (θ) of one of the components of the transmission mechanism with respect to a reference angular position;
- a module for measuring the instantaneous electric power (P) provided by the motor (5) for different instantaneous angular positions (θ) of the aforementioned component; and
- a calculating unit that can compare, for each instantaneous angular position, the measured instantaneous power (P) with a corresponding reference electric power (Pref(θ)), which is a function of the measured instantaneous angular position (θ), and that can generate a fault indication signal when the measured instantaneous power (P) differs from the aforementioned reference power (Pref(θ)) by at least a predetermined value.

7. A control device according to claim 6, ***characterised* in that** the module for measuring the instantaneous power (P) includes a unit for measuring the motor current (I) and a unit for measuring the motor voltage (U).

8. A control device according to one of claims 6 and 7, ***characterised* in that** the module for measuring the instantaneous angular position (θ) includes a rotary potentiometer (8) that is meant to be coupled to a rotating shaft (3) that constitutes one of the transmission system's components, and that can generate an instantaneous resistance value (R) that is representative of the instantaneous angular position (θ).

9. A system (1) for controlling the movement of at least one movable part of a disconnecting switch (2) in order to open or close the aforementioned disconnecting switch (2), with the aforementioned control system (1) including at least one electric motor (5) powered by a supply circuit (6) controlled by a control unit (7) in accordance with a switching order, and with the aforementioned motor (5) being capable of moving the part by means of a rotating shaft (3). This control system (1) is ***characterised* in that** it also includes the control device according to one of claims 6 to 8.
